# FASCICULE DE BREVET EUROPEEN

(11) **EP 0 986 318 B1**
(45) Date de publication et mention de la délivrance du brevet: **21.08.2002**
(21) Numéro de dépôt: 98928409.6
(22) Date de dépôt: 02.06.1998
(51) Int. Cl.: A43B 19/00

(54) **ELEMENT DESTINE A EQUIPER UNE PORTION DU CORPS EN VUE D'ACCROITRE SON CONFORT ET/OU DE REMPLIR UNE FONCTION PROTHETIQUE, LEDIT ELEMENT POUVANT ETRE UN CHAUSSON**
RÜSTELEMENT FÜR EIN KÖRPERTEIL, DAS DESSEN KOMFORT VERBESSERT UND/ODER EINE STÜTZFUNKTION ERFÜLLT, INSBESONDERE EIN INNENSCHUH
ELEMENT FOR EQUIPPING PART OF THE BODY TO INCREASE COMFORT AND/OR TO SERVE A PROSTHETIC PURPOSE, IN PARTICULAR A BOOT LINER

(30) Priorité: 04.06.1997 FR 9707008
(43) Date de publication de la demande: 22.03.2000
(73) Titulaire: "L'Aubisque" Ets Palau S.A., 64530 Pontacq (FR)
(72) Inventeur: PALAU, Alain, F-64530 Pontacq (FR)
(74) Mandataire: Ravina, Bernard
(86) Numéro de dépôt international: FR9801102
(87) Numéro de publication internationale: WO98054997

(56) Documents cités:
- WO-A-94/09663
- WO-A-96/07339
- FR-A- 2 738 999
- US-A- 4 685 453

## Description

La présente invention à pour objet un élément destiné à équiper une portion du corps en vue d'accroître son confort et/ou de remplir une fonction prothétique par exemple de maintien ou contention, ledit élément pouvant être thermoformé sur le corps ou sur une structure de thermoformage rigide et/ou dans une coquille ou coque rigide.
Un tel élément prothétique peut être par exemple une prothèse d'articulation pour l'homme ou l'animal.

L'invention permet de réaliser des chevillères adaptées ou des genouillères ou des corsets ou tous autres éléments prothétiques en matériau thermoformable sur le corps, ce qui permet une bonne adaptation.
L'élément selon l'invention peut également être thermoformé dans une coquille ou coque rigide qui en sera le contenant.
Les deux opérations de thermoformage peuvent s'effectuer successivement ou une seule peut être effectuée.

L'élément peut également être un article chaussant destiné à assurer un maintien calculé du pied ou un chausson thermoformable destiné à être porté dans une chaussure de préférence rigide.
De tels chaussons connus sont réalisés en un matériau thermoformable à basse température qui permet de les mettre en forme sur le pied de l'utilisateur et si besoin, de réaliser un deuxième thermoformage dans la coquille rigide constituée par la chaussure

C'est ainsi que le brevet français n° 94.10939 décrit un chausson comprenant une partie destinée à recevoir le pied et une partie sensiblement tubulaire destinée à entourer le bas de la jambe et comprenant des rabats.

Ce chausson est réalisé en un matériau conformable entre le pied et la chaussure pour que sa conformation soit adaptée au pied de l'utilisateur.
Ce matériau conformable est dans ce brevet de fart antérieur réalisé en un matériau thermoplastique et/ou thermoformable rendu malléable par chauffage.

Le brevet WO 94/09663 décrit également un chausson du même type qui est réalisé à partir d'une seule pièce avec couture axiale, ledit chausson étant doté, au niveau de la jonction de la cheville et du tibia en partie avant, de rabats se repliant l'un sur l'autre.

Ce chausson est réalisé en un matériau thermoformable susceptible d'être mis en forme à une température supportable par l'utilisateur.
La technique de l'art antérieur permet d'obtenir une conformation procurant un calage du pied dans la chaussure pour permettre un guidage précis d'objets fixés à celle-ci tels que un ski par exemple.

Il est apparu à l'usage que ces chaussons connus ne convenaient pas parfaitement. En effet, notamment dans le cas de chaussures de ski, les dimensions internes de la coque rigide sont telles qu'elle est le plus près possible du pied.
Il faut que le chausson épouse à la fois la forme du pied et celle de la coque et que soit obtenu à la fois un serrage correct de la jonction cheville-tibia et la possibilité pour le pied de s'étaler correctement.

Le problème des chaussons de l'art antérieur, qu'ils soient réalisés en une seule pièce comme décrit dans le brevet WO 94/09663 ou en deux pièces comme décrit dans le brevet FR 2 724 295 et que s'ils parviennent à réaliser un bon serrage de l'articulation cheville-tibia, ils offrent peu d'espace au pied et ne lui permettent pas de s'étaler.

En outre, le recouvrement du coup de pied et/ou de la partie avant de la zone de l'articulation cheville-tibia s'effectuant par des rabats se recouvrant, réalise une surépaisseur qui est génératrice de pressions sur le pied qui rendent la chaussure inconfortable.

Le même problème existe lorsque le chausson est réalisé en deux ou plusieurs parties cousues ensemble avec recouvrement d'une partie sur l'autre.
De plus, dans ce cas, le chausson n'est pas étanche au niveau de la couture.

Les exemples de problèmes posés par la technique connue au niveau de la réalisation de chaussons donnés à titre d'exemple se retrouvent dans tous les cas de figure de réalisation d'éléments thermoformables en au moins deux parties à assembler dans les applications prothétiques.

On connaît du U S 4 685 453 un élément destiné à équiper une partie du corps en vue de remplir une fonction prothétique. Cet élément est constitué de deux parties thermoformables superposées par leurs grandes faces en sorte de se recouvrir mutuellement. Entre ces parties est défini un canal de passage d'un fluide caloporteur. Ce fluide est destiné à amener de la chaleur au deux parties en vue de leur thermoformage.

La présente invention vise à obvier aux inconvénients cités ci-dessus en réalisant un chausson dont les coutures soient étanches et qui permette un bon serrage du pied dans la chaussure et également un étalement de celui-ci et un serrage efficace de la zone de jonction de la cheville et du tibia.

Plus généralement, la présente invention vise à réaliser un élément prothétique ou de confort pour le corps réalisé en plusieurs parties assemblées qui soit particulièrement étanche quant aux jonctions des parties ou pièces, qui ne présente pas de surépaisseur à ces jonctions et dont différentes parties ou pièces sont d'épaisseurs et/ou de densités différentes.

A cet effet, l'élément destiné à équiper une portion du corps en vue d'accroître son confort et/ou de remplir une fonction prothétique de maintien et/ou contention, ledit élément pouvant être thermoformé sur le corps et/ou dans une coquille le contenant et étant à cet effet réalisé à partir de matériaux en feuilles découpées, ledit élément étant constitué en au moins deux parties découpées et assemblées ayant la capacité d'être thermoformées à une température adaptée au corps et les feuilles constituant le matériau thermoformable des première et deuxième parties étant d'épaisseurs différentes et/ou de densité différente et/ou de souplesse ou de rigidité différentes caractérisé en ce que l'assemblage des parties constitutives de l'élément est réalisé par collage et/ou couture et/ou soudage bord à bord suivant la section des parties à assembler.

Suivant encore une autre disposition, l'élément se caractérise en ce que entre deux parties dont une est réalisée avec une feuille plus épaisse que l'autre, la section ou la tranche de la partie la plus épaisse est adaptée pour régler son épaisseur sur la section ou la tranche de la partie la moins épaisse.

Suivant une autre disposition, l'élément se caractérise en ce qu'il est constitué d'une première partie entourant le pied, ladite première partie étant fermée sous la plante du pied et au moins une deuxième partie entourant la cheville et assemblée à la première partie et en ce que les feuilles de matériau thermoformable constituant la première partie et la deuxième partie sont d'épaisseur et/ou de densité différentes.

Suivant une autre caractéristique de l'invention, les différentes parties constituant l'élément sont chacune réalisées à partir d'une feuille d'épaisseur uniforme.

D'autres avantages et caractéristiques de l'invention apparaîtront à la lecture de la description ci- après d'une forme de réalisation de l'invention donnée à titre d'exemples non limitatifs et illustrée par les dessins joints dans lesquels :
- la figure 1 est une vue en éclaté des pièces constitutives d'un chausson selon l'invention ;
- la figure 2 est une vue d'un élément formant languette d'obturation ;
- la figure 3A est une vue de face du chausson assemblé avant thermoformage ;
- la figure 3B est une vue de côté du chausson assemblé avant thermoformage ;
- les figures 4, 5 et 6 représentent de manière schématique l'assemblage des pièces constituant le chausson ;
- la figure 7 est une vue de côté du chausson thermoformé,
- la figure 8 représente un élément selon l'invention constitué d'un article chaussant avec semelle

L'élément selon l'invention est du type destiné à équiper une portion du corps en vue d'accroître son confort, ce peut être par exemple un chausson, soit de marche avec semelle, soit destiné à être porté dans une chaussure.

L'élément selon l'invention peut également être destiné à remplir une fonction prothétique de maintien ou de contention, par exemple un chausson destiné à soutenir la plante du pied au niveau de la voûte plantaire ou destiné à rectifier la position des orteils, il peut être également une chevillère, une genouillère, un corset, une minerve, une gouttière de maintien de la jambe ou tout autre élément de même nature à usage humain ou animal.
Ledit élément est réalisé en un matériau en feuille pouvant être découpé, cousu, collé ou soudé.

L'élément selon l'invention peut être placé dans une coquille ou coque
Ledit élément est réalisé à partir de matériaux en feuilles pouvant être découpées, collées et/ou cousues et/ou soudées.
Ledit matériau peut être thermoformé sur le corps et/ou dans une coquille le contenant , un premier thermoformage peut par exemple être réalisé sur le corps ou sur une structure reproduisant le corps et un deuxième peut être réalisé dans la coquille.

Les dessins annexés (figures 1-7) représentent un élément constitué d'un chausson destiné a être porté dans une chaussure.
Ce chausson est réalisé en un matériau en feuille pouvant être découpé et cousu et/ou collé et/ou soudé à la chaleur par fusion localisée, ledit matériau étant thermoformable à une température supportable par l'utilisateur et donc adaptée au corps humain, la température de thermoformage étant basse.

Le chausson selon l'invention est destiné à être porté dans une chaussure qui peut être une chaussure de sport ou une chaussure à coque souple ou semi-rigide ou rigide telle que par exemple des chaussures de ski.

Le chausson thermoformable selon l'invention est constitué d'une première partie 1 montrée dépliée à la figure 1 qui est fermée suivant son axe longitudinal correspondant à la position de la plante du pied par jonction de ses deux bords inférieurs 2 et qui entoure le pied

Le chausson comprend au moins une deuxième partie 3 qui est fixée au bord supérieur 4 de la partie 1
En figure 1, les parties 1 et 3 sont représentées à plat ; la partie 3 entoure la cheville et la zone de jonction de la cheville et du tibia et est de forme sensiblement tubulaire après mise en forme

La partie 3 peut comporter en partie frontale ou partie avant au-dessus du coup de pied des rabats qui se replient l'un sur l'autre pour assurer la fermeture et l'étanchéité.
Dans l'exemple de réalisation représentée, le chausson possède une troisième partie référencée 5.
La partie 5 a une portion avant en triangle 5A (fig. 2) qui est fixée à la partie 1 sur le dessus pour couvrir le dessus du pied et est prolongée vers l'arrière par une portion libre 5B formant languette d'obturation entre les bords verticaux de la partie tubulaire 3 ou deuxième partie (fig.3)
Le sommet du triangle que forme la partie 5a pourra être arrondi.

Avantageusement, selon l'invention, les matériaux thermoformables en feuille découpée utilisés pour réaliser la première partie entourant le pied et la deuxième partie entourant la cheville et la jonction de la cheville et du tibia soit totalement, soit partiellement sont d'épaisseurs différentes et/ou de densité différente et/ou de souplesse ou rigidité différentes..

De préférence, la partie 1 entourant le pied est moins épaisse que la partie 3 entourant la cheville.
Etant moins épaisse, elle laisse plus de place dans la chaussure pour permettre un étalement confortable du pied.
Etant moins épaisse, elle reste souple après thermoformage
La partie 3 devient sensiblement plus rigide que la partie 1 assurant une bonne tenue de la cheville.
La partie la plus épaisse, dans l'exemple donné, la partie 3 a une épaisseur de 10 mm par exemple et la partie la moins épaisse a une épaisseur de 5 mm
La partie 5 peut avoir une densité supérieure à la partie 1 ou à la partie 3.

En fait, l'élément selon l'invention est constitué en au moins deux parties dont les feuilles constitutives sont d'épaisseurs différentes et/ou de densités différentes, l'élément constitué en N parties assemblées se caractérisant en ce que au moins une des N parties est constituée d'une feuille d'épaisseur et/ou de densité différente des autres, ladite ou lesdites feuilles pouvant correspondre à la ou aux parties assurant la contention.

Dans l'exemple de réalisation représenté aux dessins annexés, la partie 5 est constituée en un matériau en feuille thermoformable de même épaisseur que la partie 3 qui entoure la cheville.
On peut cependant concevoir qu'étant plus épaisse que la partie 1 qui entoure le pied, elle soit d'épaisseur différente, soit de la partie 1, soit de la partie 3, soit des deux.

Suivant une autre caractéristique de l'invention, le matériau en feuille utilisé pour chaque partie 1, 3 peut être plus épais pour la partie 3 qui est le haut du chausson, et pour la partie 5 si c'est le cas que pour la partie 1 qui est le bas du chausson qui entoure le pied.

Suivant une autre caractéristique de l'invention, la partie 1 qui entoure le pied peut être plus épaisse que la partie supérieure 3 qui entoure la cheville.
L'assemblage des parties 1-3 et 1-5 s'effectue par couture bord à bord et est représenté de manière schématique en figures 4, 5, 6.

En figure 4, la référence 6 désigne une feuille correspondant à une des parties la moins épaisse par exemple la partie 1 ; la référence 7 représente une feuille correspondant à une des parties la plus épaisse par exemple la partie 3 ou la partie 5.
Lors de la couture bord à bord des pièces 6-7, la différence d'épaisseur crée un bourrelet qui peut être inconfortable pour l'utilisateur.

Suivant une des caractéristiques de l'invention, la partie la plus épaisse est adaptée sur sa tranche pour régler son épaisseur sur celle de la partie la moins épaisse.
Cette adaptation comme représentée aux figures 4 à 6 est obtenue par réalisation d'une rainure en creux 8 sur la tranche (ou la section) de la feuille réalisant deux lèvres 9 parallèles.
Lors du montage, les lèvres 9 sont encollées et la rainure 8 est remplie de colle.

Puis, comme représentée en figure 5, les lèvres 9 sont rapprochées en fermant la rainure 8, ce qui met la tranche de la pièce 7 sensiblement à la même épaisseur que la pièce 6. Les pièces 6 et 7 sont alors aboutées (fig. 6) bord à bord suivant leur section collées par la colle enduisant les lèvres 9 et la rainure 8 et cousues (fig. 6), ce qui permet un assemblage sans surépaisseur.
Du fait du collage, cet assemblement est de plus étanche

Le même type d'assemblage est réalisé dans le cas ou le chausson est du type doté d'une pièce 5 (fig 2) qui est cousue par les côtés 10 de sa portion en pointe 5A et qui est de plus grande épaisseur que la feuille réalisant la partie 2.

Avantageusement le collage peut être remplacé par un soudage bord à bord par chauffage localisé.

L'adaptation des tranches des feuilles à assembler peut se faire de manière différente de celle énoncée ; par exemple, il est possible de compresser, avec chauffage, le matériau le plus épais au-delà de sa limite d'élasticité jusqu'à l'épaisseur du matériau le plus mince.

Il est également possible de réaliser un usinage ou une abrasion pour diminuer l'épaisseur.

La figure 8 représente un article chaussant avec semelle 11 bâti de manière traditionnelle avec une empeigne 12 et une partie arrière 13.
Lesdites parties 12/13 sont, soit d'épaisseurs différentes, soit de densités différentes selon les fonctions prothétiques que l'on veut leur conférer.
Un tel article chaussant est réalisé en mettant en oeuvre les caractéristiques énoncées ci-dessus pour le chausson donné à titre d'exemple.
Une au moins des parties peut être en un matériau non thermoformable.

## Revendications

1. Elément destiné à équiper une portion du corps en vue d'accroître son confort et/ou de remplir une fonction prothétique de maintien et/ou contention, ledit élément pouvant être thermoformé sur le corps et/ou dans une coquille le contenant et étant à cet effet réalisé à partir de matériaux en feuilles découpées, ledit élément étant constitué en au moins deux parties (1, 3) découpées et assemblées ayant la capacité d'être thermoformées à une température adaptée au corps et les feuilles constituant le matériau thermoformable des première et deuxième parties étant d'épaisseurs différentes et/ou de densité différente et/ou de souplesse ou de rigidité différentes **caractérisé en ce que** l'assemblage des parties constitutives de l'élément est réalisé par collage et/ou couture et/ou soudage bord à bord suivant la section des parties à assembler.

2. Elément selon la revendication 1 constitué en N parties assemblées **caractérisé en ce que** les feuilles constituant les N parties présentent N épaisseurs différentes.

3. Elément selon la revendication 1 constitué en N parties assemblées **caractérisé en ce que** au moins une des N parties est constituée d'une feuille d'épaisseur différente des autres.

4. Elément selon l'une quelconque des revendications 1 à 3 **caractérisé en ce que** la feuille de matériau thermoformable constituant la ou les parties (3) assurant la contention est ou sont d'épaisseur supérieure aux autres parties (1).

5. Elément selon l'une quelconque des revendications 1 à 4 **caractérisé en ce que** l'une au moins de ses parties peut être en matériau non thermoformable.

6. Elément selon l'une quelconque des revendications 1 à 5 **caractérisé en ce que** l'assemblage de ses parties constitutives est réalisé de manière étanche.

7. Elément selon l'une quelconque des revendications 1 à 6 **caractérisé en ce que** entre deux parties (1, 3) dont une est réalisée avec une feuille plus épaisse que l'autre, la section ou la tranche de la partie (3) la plus épaisse est adaptée pour régler son épaisseur sur la section ou la tranche de la partie (1) la moins épaisse.

8. Elément selon la revendication 7 **caractérisé en ce que** la section de la partie (3) la plus épaisse présente une rainure (8) en creux entre deux languettes (9).

9. Elément selon la revendication 8 **caractérisé en ce que** la rainure (8) et les languettes (9) sont encollées, que les languettes (9) sont rapprochées puis que les parties à assembler sont aboutées bord à bord puis collées et/ou cousues et/ou soudées.

10. Elément selon l'une quelconque des revendications 1 à 9 **caractérisé en ce qu'**il est constitué d'une première partie (1) entourant le pied, ladite première partie étant fermée sous la plante du pied, et au moins une deuxième partie (3) entourant la cheville et assemblée à la première partie et **en ce que** les feuilles de matériau thermoformable constituant la première partie (1) et la deuxième partie (3) sont d'épaisseur différente.

11. Elément selon la revendication 10 **caractérisé en ce que** la feuille de matériau thermoformable dans laquelle est réalisée la première partie (1) est d'épaisseur inférieure à la feuille de matériau thermoformable dans laquelle est constituée la deuxième partie (3) entourant la zone de jonction de la cheville et du tibia.

12. Elément selon la revendication 11 **caractérisé en ce qu'**il comprend une troisième partie (5) constituée par une feuille de matériau thermoformable, recouvrant le dessus du pied et formant languette d'obturation de l'avant de la deuxième partie (3), la feuille de matériau thermoformable constituant la troisième partie (5) étant d'épaisseur différente de celle de la feuille de matériau thermoformable constituant la première partie (1) ou la deuxième partie (3).

13. Elément selon la revendication 12 **caractérisé en ce que** la feuille de matériau thermoformable constituant la troisième partie (5) est de même épaisseur que la feuille de matériau constituant la deuxième partie (3).

## Claims

1. An element intended to fit a part of the body with a view to increasing its comfort and/or to fulfil a prosthetic supporting and/or bracing function, it being possible for said element to be heat-formed on the body and/or in a mould containing it and, for this purpose, being formed from cut-out sheet materials, said element being composed of at least two cut-out and joined parts (1,3) which can be heat-formed at a temperature adapted to the body and the sheets forming the heat-formable material of the first and second parts being of different thicknesses and/or of different density and/or of different flexibility or rigidity, **characterised in that** the joining of the component parts of the element is effected by adhesive and/or sewing and/or edge to edge welding according to the section of the parts to be joined.

2. An element according to claim 1 composed of N joined parts, **characterised in that** the sheets forming the N parts have N different thicknesses.

3. An element according to claim 1 composed of N joined parts, **characterised in that** at least one of the N parts is composed of a sheet of different thickness from the others.

4. An element according to any one of claims 1 to 3, **characterised in that** the sheet of heat-formable material forming the part or parts (3) ensuring the bracing is or are of greater thickness than the other parts (1).

5. An element according to any one of claims 1 to 4, **characterised in that** at least one of its parts can be made of non heat-formable material.

6. An element according to any one of claims 1 to 5, **characterised in that** the joining of its component parts is effected in a fluid-tight manner.

7. An element according to any one of claims 1 to 6, **characterised in that** between two parts (1,3), one of which is formed with one sheet thicker than the other, the thicker section or portion of the part (3) is adapted to control its thickness over the section or portion of the thinner part (1).

8. An element according to claim 7, **characterised in that** the section of the thicker part (3) has a hollow slot (8) between two tongues (9).

9. An element according to claim 8, **characterised in that** the slot (8) and the tongues (9) are glued, **in that** the tongues (9) are brought together, then the parts to be joined are butt-jointed, then glued and/or sewn and/or welded.

10. An element according to any one of claims 1 to 9, **characterised in that** it is composed of a first part (1) surrounding the foot, said first part being closed under the sole of the foot, and at least one second part (3) surrounding the ankle and joined to the first part, and **in that** the sheets of heat-formable material forming the first part (1) and the second part (3) are of different thickness.

11. An element according to claim 10, **characterised in that** the sheet of heat-formable sheet of material, in which the first part (1) is formed, is of smaller thickness than the sheet of heat-formable material in which the second part (3) is formed surrounding the joint zone of the ankle and the tibia.

12. An element according to claim 11, **characterised in that** it comprises a third part (5) formed by a sheet of heat-formable material covering the upper part of the foot and forming a sealing tongue for the front of the second part (3), the sheet of heat-formable material forming the third part (5) being of different thickness from that of the sheet of heat-formable material forming the first part (1) or the second part (3).

13. An element according to claim 12, **characterised in that** the sheet of heat-formable material forming the third part (5) is of the same thickness as the sheet of material forming the second part (3).

## Patentansprüche

1. Element zum Ausrüsten eines Teils des Körpers, um sein Wohlbefinden zu erhöhen und/oder eine Prothesefunktion zum Halten und/oder Umfassen zu erfüllen, wobei das Element am Körper und/oder in einer das Element enthaltenden Kokille thermogeformt werden kann und zu diesem Zweck aus Material in Form zugeschnittener Blätter realisiert wird, wobei das Element aus mindestens zwei zugeschnittenen Teilen (1, 3) besteht, die bei einer für den Körper geeigneten Temperatur thermogeformt werden können und die das thermoformbaren Material bildenden Blätter des ersten und zweiten Teils verschiedene Dicken und/oder eine verschiedene Dichte und/oder verschiedene Weichheit oder Starrheit haben, dadurch gekennzeichn et, daß die Zusammensetzung der das Element bildenden Teile durch Kante gegen Kante (stoßweise) gemäß dem Querschnitt der zusammenzusetzenden Teile durch Kleben und/oder Nähen und/oder Schweißen erfolgt.

2. Element nach Anspruch 1 aus N zusammengesetzten Teilen, dadurch gekennzeich-net, daß die die N Teile bildenden Blätter N verschiedene Dicken aufweisen.

3. Element nach Anspruch 1 aus N zusammengesetzten Teilen, dadurch gekennzeich-net, daß mindestens einer der N Teile aus einem Blatt von anderer Dicke als die anderen besteht.

4. Element nach einem der Ansprüche 1 bis 3, **dadurch gekennzeichnet, daß** das Blatt aus thermoformbarem Material. das den Teil oder die Teile (3) bildet. welche für das Umfassen sorgen, eine größere Dicke als die anderen Teile (1) hat oder haben.

5. Element nach einem der Ansprüche 1 bis 4, **dadurch gekennzeichnet, daß** mindestens einer seiner Teile aus einem nicht thermoformbaren Material sein kann.

6. Element nach einem der Ansprüche 1 bis 5, **dadurch gekennzeichnet, daß** die das Element bildenden Teile dicht zusammengesetzt sind.

7. Element nach einem der Ansprüche 1 bis 6, **dadurch gekennzeichnet, daß** zwischen zwei Teilen (1, 3), von denen eines mit einem dickeren Blatt als das andere hergestellt ist, der Querschnitt oder Schnitt des dicksten Teils (3) angepaßt ist. um seine Dicke auf den Querschnitt oder Schnitt des weniger dicken Teils (1) einzustellen.

8. Element nach Anspruch 7. **dadurch gekennzeichnet, daß** der Querschnitt des dicksten Teils (3) eine Hohlnut (8) zwischen zwei Zungen (9) aufweist.

9. Element nach Anspruch 8, **dadurch gekennzeichnet, daß** die Nut (8) und die Zungen (9) mit Klebstoff versehen, die Zungen (9) einander angenähert und dann die zusammenzusetzenden Teile stoßweise aneinander gesetzt und dann geklebt und/oder genäht und/oder geschweißt werden.

10. Element nach einem der Ansprüche 1 bis 9, **dadurch gekennzeichnet, daß** es aus einem ersten Teil (1) besteht, der den Fuß umgibt, wobei der erste Teil unter der Fußsohle geschlossen ist, und mindestens einen zweiten Teil (3), der den Knöchel umgibt und mit dem ersten Teil zusammengesetzt ist und die den ersten Teil (1) und den zweiten Teil (3) bildenden Blätter aus thermoformbarem Material verschiedene Dicke haben.

11. Element nach Anspruch 10. **dadurch gekennzeichnet, daß** das Blatt aus thermoformbarem Material, in dem der crste Teil (1) realisiert ist, eine geringere Dicke als das Blatt aus thermoformbarem Material hat, in dem der zweite Teil (3) gebildet ist, welcher den Verbindungsbereich von Knöchel und Schienenbein umgibt.

12. Element nach Anspruch 11. **dadurch gekennzeichnet, daß** es einen dritten Teil (5) aufweist, der von einem Blatt aus thermoformbarem Material gebildet ist, und die Oberseite des Fußes bedeckt und eine Verschlußzunge vor dem zweiten Teil (3) bildet, wobei das Blatt aus thermoformbarem Material, welches den dritten Teil (5) bildet, eine andere Dicke als die des Blattes des den ersten Teil (1) oder zweiten Teil (3) bildenden thermoformbaren Materials hat.

13. Element nach Anspruch 12, **dadurch gekennzeichnet, daß** das Blatt aus thermoformbarem Material, welches den dritten Teil (5) bildet, die gleiche Dicke wie das den zweiten Teil (3) bildende Material hat.
